# EUROPÄISCHE PATENTSCHRIFT

(11) **EP 3 488 058 B1**
(45) Veröffentlichungstag und Bekanntmachung des Hinweises auf die Patenterteilung: **15.02.2023**
(21) Anmeldenummer: 17742420.7
(22) Anmeldetag: 19.07.2017
(51) Int. Cl.: E04B 1/26, E04B 2/70

(54) **GEBÄUDESYSTEM, INSBESONDERE WOHN- ODER ARBEITSGEBÄUDE**
BUILDING SYSTEM, IN PARTICULAR RESIDENCE OR OFFICE BUILDING
SYSTÈME DE CONSTRUCTION, EN PARTICULIER BÂTIMENT RESIDENTIEL OU BUREAUX

(30) Priorität: 20.07.2016 DE 102016113369
(43) Veröffentlichungstag der Anmeldung: 29.05.2019
(73) Patentinhaber: ter Huurne, Andre, Auckland 0622 (NZ)
(72) Erfinder: ter Huurne, Andre, Auckland 0622 (NZ)
(74) Vertreter: Meyer, Ludgerus
(86) Internationale Anmeldenummer: PCT/EP2017/068215
(87) Internationale Veröffentlichungsnummer: WO 2018/015426

(56) Entgegenhaltungen:
- WO-A1-2015/011300
- CA-A- 862 969
- FR-A- 518 612
- FR-A1- 2 736 073

## Beschreibung

Die Erfindung betrifft ein Gebäudesystem, insbesondere Wohn- oder Arbeitsgebäude, nach dem Oberbegriff des Anspruchs 1.

Im europäischen Raum werden heute die meisten Wohn- und Arbeitsgebäude als Steinhäuser oder Betongebäude errichtet. In skandinavischen Ländern oder auf dem amerikanischen Kontinent werden Wohn- und Arbeitsgebäude vielfach aber auch als Holzhäuser errichtet, die historisch als Fachwerkhäuser ausgebildet sind oder auch in neuerer Zeit als Holzrahmenbau, welche als Weiterentwicklung der Fachwerkbauweise anzusehen ist. Bei der vor allen Dingen in Nordamerika verwendeten Holzrahmenbauweise in Form des sogenannten Platform Framing wird die Stützkonstruktion eines Gebäudes etagenweise errichtet und jeweils mit einer Plattform abgeschlossen, auf die dann die nächste Etage aufgesetzt wird. Die tragende Konstruktion der Wände wird dabei durch im Rasterabstand angeordnete Pfosten zwischen einer Bodenplatte und einer Geschossdecke verwirklicht. Eine solche Konstruktion wird in der Regel in einer horizontalen Ebene mit oberen und unteren Gurten vorgefertigt und dann aufgestellt. Derart hergestellte Wände werden dann außen- und innenseitig mit Holzplatten belegt, die der Wandkonstruktion auch eine horizontale Steifigkeit verleihen.

Das Dokument FR 518 612 A offenbart ein Gebäudesystem gemäß dem Oberbegriff des Anspruchs 1.

Die Vorfertigung einer kompletten Wand und deren Errichtung erfordert in der Regel einen größeren Maschineneinsatz, der eine einfache, flexible und mit wenigen Personen durchführbare Errichtung eines Gebäudes verhindert.

Der Erfindung liegt daher die Aufgabe zugrunde, ein Gebäudesystem, insbesondere Wohn- oder Arbeitsgebäude, anzugeben, das mit wenigen Arbeitskräften auf einfache Weise errichtet werden kann, bei dem weitestgehend standarisierte Bauteile verwendet werden können, das eine hohe Stabilität aufweist und günstig herstellbar ist.

Diese Aufgabe wird durch die im Anspruch 1 angegebene Erfindung gelöst. Vorteilhafte Weiterbildungen der Erfindung sind in Unteransprüchen angegeben.

Die Erfindung geht aus von einem Gebäudesystem mit auf einer Bodenplatte errichteten Außenwänden, deren Stützkonstruktion aus im Wesentlichen in einem Rasterabstand angeordneten Pfosten zwischen Bodenplatte und Geschossdecke gebildet ist.

Bei der Erfindung weisen die Fußenden der Pfosten vorstehende erste Zapfen auf, die in erste Zapfenlöcher einer Fußschwelle eingreifen, die randseitig auf der Bodenplatte angeordnet ist, wobei die Zapfenlöcher im Rasterabstand in der Fußschwelle ausgebildet sind. Die Kopfenden der Pfosten weisen zweite Zapfen auf, die in eine an der Geschossdecke randseitig angeordnete Kopfrähme eingesetzt sind, die im Rasterabstand in der Kopfrähme ausgebildete zweite Zapfenlöcher aufweist. Die Kopfenden der Pfosten weisen ferner einen zum Gebäudeinneren gerichteten Absatz auf, auf den ein Randbalken zur Aufnahme von Deckenbalken der Geschossdecke aufgesetzt ist.

Die bei der Erfindung verwendeten Pfosten weisen somit endseitige Zapfen auf, die in Zapfenlöcher einer Fußschwelle bzw. einer Kopfrähme einsetzbar sind. Dadurch wird es möglich, dass die Pfosten einzeln mit ihren unteren Zapfen in die Zapfenlöcher der Fußschwelle eingesetzt werden können, wobei sie ohne weitere Befestigung oder Haltemittel vertikal gerichtet weitestgehend fest stehen. Dann lässt sich auf die Oberseite der Pfosten die Kopfrähme aufbringen, die ebenfalls im Rasterabstand angeordnete Zapfenlöcher aufweist, in die die an der Oberseite der Pfosten vorgesehenen Zapfen eingreifen. Aufgrund einer gewissen Biegbarkeit der Kopfrähme können die Zapfen der Pfosten nach und nach in die Zapfenlöcher der Kopfrähme eingeführt werden, so dass, sobald sämtliche Zapfen der Pfosten in die Zapfenlöcher der Kopfrähme eingeführt sind, bereits grundsätzlich eine fertige Wand gebildet ist.

Auf einem zum Inneren des Gebäudes gerichteten Absatz der Pfosten wird dann ein umlaufender Randbalken aufgesetzt, der den Tragbalken für die Deckenbalken der Geschossdecke bildet.

Auf diese Weise dient die Kopfrähme nicht der Aufnahme der Tragkräfte der Geschossdecke, sondern ihre Funktion besteht im Wesentlichen nur darin, die Pfosten auszurichten und den gewünschten Rasterabstand zu sichern.

Der Aufbau einer Wand kann dadurch ohne Maschineneinsatz ausgeführt werden, da die Pfosten jeweils einzeln auf die Fußschwelle aufgesetzt werden und die Kopfrähme auf einfache Weise, ggf. unter Zuhilfenahme eines kleinen Gerüsts oder Stehleitern, auf die Oberseiten der Pfosten aufgesetzt werden kann. Entsprechend kann der Randbalken auf den Absatz der Pfosten aufgesetzt werden.

Die Deckenbalken sind vorzugsweise in Aufnahmeschuhe eingesetzt, die an der Innenseite des Randbalkens befestigt sind. Derartige Aufnahmeschuhe aus Metall werden vorzugsweise mittels Schrauben oder Nägeln an den Randbalken befestigt und können bereits vor Aufsetzen des Randbalkens auf die Absätze der Pfosten an dem Randbalken befestigt werden.

Bei einem zweigeschossigen Gebäude wird auf die Kopfrähme des ersten Geschosses vorzugsweise eine Zwischenplatte als Ausgleichsplatte und darauf eine randseitige Fußrähme des zweiten Geschosses aufgebracht. Die Fußrähme des zweiten Geschosses weist ebenfalls Zapfenlöcher auf, in die Zapfen der Pfosten des zweiten Geschosses eingreifen. Entsprechend wird auf die Kopfenden der Pfosten des zweiten Geschosses eine weitere Kopfrähme aufgebracht, die ebenfalls die Funktion der Einhaltung des Rasterabstands und des Zusammenhalts der Pfosten des entsprechenden zweiten Geschosses aufweist. Auch die Pfosten des zweiten Geschosses weisen Absätze auf, auf die wiederum ein Randbalken zur Aufnahme von Deckenbalken des zweiten Geschosses aufgesetzt ist.

Um den Übergang zwischen erstem und zweitem Geschoss abzudichten, wird zwischen dem Randbalken des ersten Geschosses und dem Absatz der Pfosten eine Isolierfolie eingebracht, die an ihrer Oberseite bis in den unteren Bereich der Innenwand des Obergeschosses hochgezogen werden kann.

Der Querschnitt der Zapfen und Zapfenlöcher kann eine beliebige Form aufweisen, wobei eine runde, ovale, rechteckige oder quadratische Form bevorzugt ist.

Die Geschossdecken sind vorzugsweise durch OSB-Platten gebildet, die ein- oder mehrlagig, ggf. unter Ausbildung von Zwischenräumen, gestaltet sind. Auch die Zwischenplatte zwischen der Kopfrähme des unteren Geschosses und der Fußrähme des oberen Geschosses ist vorzugsweise als OSB-Platte ausgebildet.

Die Pfosten sind vorzugsweise aus Leimholz gebildet, wobei jedoch auch Vollholzpfosten verwendet werden können.

Die Pfosten des Gebäudes sind außen- und innenseitig vorzugsweise mit Abdeckplatten belegt, wobei in den Raum zwischen den Abdeckplatten und den Pfosten Isoliermaterial eingebracht ist.

Die Abdeckplatten verleihen dem Gebäude die horizontale Stabilität, ohne dass Riegel oder Diagonalverstrebungen erforderlich wären.

Die Erfindung wird nachstehend anhand eines Ausführungsbeispiels näher erläutert. Es zeigen:
- Fig. 1: eine perspektivische Ansicht eines fertigen Gebäudes nach der Erfindung
- Fig. 2: den Aufbau einer Fußschwelle auf einer Bodenplatte,
- Fig. 3: eine Ansicht, bei der die Pfosten in die Fußschwelle eingesetzt sind und an drei Seitenwänden bereits die Kopfrähmen auf die Oberseiten der Pfosten aufgesetzt sind,
- Fig. 4: das Aufsetzen des Randbalkens auf die Absätze der Pfosten.
- Fig. 5: eine Schnittansicht des Verbindungsbereichs zwischen einem unteren und einem oberen Geschoss sowie einer Geschossdecke,
- Fig. 6: den Arbeitsschritt des Aufsetzens der Deckenbalken.,
- Fig. 7: den Zustand eines im Wesentlichen fertig gestalteten Erdgeschosses,
- Fig. 8: den Aufbau eines Obergeschosses mit Pfosten und Kopfrähmen,
- Fig. 9: die Anordnung eines Randbalkens im Obergeschoss,
- Fig. 10: die Anordnung von Deckenbalken sowie die Anordnung von Deckenplatten auf dem Obergeschoss, und
- Fig. 11: den Schritt der Anbringung der Wandplatten.

Die in Fig. 1 dargestellte perspektivische Ansicht zeigt ein Wohngebäude 1 mit einem Erdgeschoss 2 und einem Obergeschoss 3, das durch ein Flachdach 4 abgedeckt ist. Das Gebäude weist Türen 5 und Fenster 6 auf. Ferner ist ein Eckfenster 7 gezeigt, bei dem anders als nachstehend beschrieben, zusätzlich eine Eckstütze 8 vorgesehen ist.

Beginnend mit Fig. 2 wird nachstehend anhand der folgenden Figuren der Aufbau des erfindungsgemäßen Gebäudes dargelegt.

Auf der Bodenplatte 9 aus Beton wird zunächst eine randseitige Ausgleichsschwelle 10 ausgelegt, auf der Fußschwellen 11 angeordnet werden. Der Querschnitt der Ausgleichsschwelle 10 entspricht im Wesentlichen dem Querschnitt der Fußschwelle 11. Die Fußschwelle 11 weist im Rasterabstand ausgebildete durchgehende Zapfenlöcher auf, die im gezeigten Beispiel quadratisch ausgebildet sind. Andere Querschnittsformen wie rund, oval oder rechteckig sind ebenfalls möglich. Der Rasterabstand der Zapfenlöcher beträgt vorzugsweise 62,5 cm.

Fig. 3 zeigt die auf die Fußschwelle 11 aufgesetzten Pfosten 12, die an ihrem unteren Ende jeweils Zapfen aufweisen, die in die Zapfenlöcher der Fußschwelle 11 eingreifen. An der Oberseite weisen die Pfosten ebenfalls Zapfen auf, die in Zapfenlöcher einer Kopfrähme 13 eingreifen. Das Aufsetzen der Kopfrähme 13 auf die aufgestellten Pfosten 12 erfolgt in der Weise, dass die leicht biegbare Kopfrähme an einer Wandseite beginnend auf die Pfosten aufgelegt und dabei in Eingriff mit den Zapfen der Pfosten 12 gebracht wird und die weiteren Zapfen nach und nach in die Kopfrähme eingeführt werden, bis alle Pfosten mit der Kopfrähme verbunden sind.

Die Pfosten 12 weisen ferner Absätze 23 auf, die, wie noch dargestellt ist, der Aufnahme von Randbalken 18 dienen. Die Pfosten bestehen insbesondere aus Leimholz und lassen sich von Hand auf die Fußschwelle 11 aufsetzen wobei ihre unterseitigen Zapfen in die Zapfenlöcher der Fußschwelle 11 eingreifen.

Fig. 4 zeigt das Aufsetzen von Randbalken 18 auf die Absätze 23 der Pfosten 12. Die Sicherung des Randbalkens 18 erfolgt durch Verschraubung mit den Pfosten 12.

Fig. 5 zeigt eine Schnittansicht des Verbindungsbereichs zwischen einem Pfosten 12, einem Pfosten 25 des zweiten Geschosses sowie der Geschossdecke zwischen erstem und zweitem Geschoss. Der Pfosten 12 weist einen unterseitigen Zapfen 15 zum Eingriff in die Fußschwelle 11, sowie einen oberseitigen Zapfen 16 zum Eingriff auf die Kopfrähme 13 auf. Auf die Kopfrähme 13 wird eine Zwischenplatte 17 aufgelegt, die die Grundlage für die Fußschwelle 24 des Obergeschosses bildet, in die der Pfosten 25 des Obergeschosses mit ihren Zapfen 14 eingesetzt wird. Auf den winkelförmigen Absatz 23 des Pfostens 12 wird der Randbalken 18 aufgelegt, der an seiner Innenseite Aufnahmeschuhe 19 aufweist, die mittels Schrauben oder Nägel an dem Randbalken 18 befestigt sind. In den Aufnahmeschuh 19 ist ein Deckenbalken 20 eingesetzt. Auf die Deckenbalken 20 sind OSB-Platten 21 aufgelegt, die die Geschossdecke des Erdgeschosses bilden.

Zwischen Randbalken 18 und Absatz 23 des Pfostens 12 ist eine winddichte Isolierfolie 22 eingesetzt, die an ihrer Oberkante zwischen der Zwischenplatte 17 und der OSB-Platte 21 hindurchgeführt ist und sich bis zur nicht dargestellten Innenwand des Obergeschosses erstreckt. Damit lässt sich dieser Übergangsbereich zwischen den Geschossen winddicht isolieren.

Fig. 6 zeigt den Schritt des Einsetzens der Deckenbalken 20 in die nicht dargestellten Aufnahmeschuhe an der Innenseite des Randbalkens 18.

Fig. 7 zeigt das fertiggestellte Erdgeschoss mit versetzt aufgelegten OSB-Platten 21.

Fig. 8 zeigt den Aufbau des Obergeschosses mit Pfosten 25, die in gleicher Weise wie im Erdgeschoss mit einer Kopfrähme 26 abgedeckt und verbunden sind. An der Innenseite der Pfosten 25 befindet sich ebenfalls ein Absatz 28, der jedoch eine größere Höhe als im Erdgeschoss aufweist, um auf dem Dach einen überstehenden Randbereich der Wand bilden zu können

Fig. 9 zeigt die Gebäudeansicht mit auf dem Absatz 28 aufgelegtem Randbalken 27.

Fig. 10 zeigt die in gleicher Weise wie im Erdgeschoss an den Randbalken befestigten Deckenbalken 29 sowie darauf aufgelegte OSB-Platten 30 zur Bildung der Geschossdecke des zweiten Obergeschosses.

Fig. 11 zeigt den Schritt der Befestigung der außenseitigen Abdeckplatten 31 an den Pfosten, wobei die Abdeckplatten eine Größe aufweisen, die jeweils ein Rasterfeld zwischen zwei benachbarten Pfosten und Fußschwelle und Kopfrähme abdecken. In entsprechender Weise lassen sich innenseitige Wandplatten an den Pfosten befestigen, wobei alternativ auch größere Platten, wie Gipsbetonplatten, zum Einsatz kommen können. Die Zwischenräume zwischen den Pfosten werden mit Isoliermaterial, wie Steinwolle oder ähnlichem, gefüllt.

Das fertige Gebäude, wie es in Fig. 1 dargestellt ist, ist damit in einfacher Weise errichtet worden, es kann nahezu ohne Maschineneinsatz mit wenigen Arbeitskräften aufgebaut werden, ist wegen der nahezu ausschließlichen Verwendung von Holzwerkstoffen auch baubiologisch sehr vorteilhaft ausgebildet und günstig herzustellen.

Die Inneneinteilung des Gebäudes kann nach Wunsch gestaltet werden, wobei der Wandaufbau der Innenwände ähnlich dem Wandaufbau der Außenwände mit Pfosten ausgebildet sein kann, die ebenfalls Zapfenenden aufweisen, die in Fußschwellen bzw. entsprechend mit Zapfenlöchern versehene Deckenbalken eingreifen können.

**Bezugszeichen**

| | | | |
|---|---|---|---|
| 1 | Gebäude | 17 | Zwischenplatte |
| 2 | Erdgeschoss | 18 | Randbalken |
| 3 | Obergeschoss | 19 | Aufnahmeschuh |
| 4 | Dach | 20 | Deckenbalken |
| 5 | Tür | 21 | OSB-Platte |
| 6 | Fenster | 22 | Isolierfolie |
| 7 | Eckfenster | 23 | Absatz |
| 8 | Stütze | 24 | Fußschwelle |
| 9 | Bodenplatte | 25 | Pfosten |
| 10 | Ausgleichsschwelle | 26 | Kopfrähme |
| 11 | Fußschwelle | 27 | Randbalken |
| 12 | Pfosten | 28 | Absatz |
| 13 | Kopfrähme | 29 | Deckenbalken |
| 14 | Zapfen | 30 | OSB-Platte |
| 15 | Zapfen | 31 | Abdeckplatten |
| 16 | Zapfen | | |

## Patentansprüche

1. Gebäudesystem, insbesondere Wohn- oder Arbeitsgebäude, mit einer Geschossdecke und auf einer Bodenplatte (9) errichteten Außenwänden, deren Stützkonstruktion aus im Wesentlichen in einem Rasterabstand angeordneten Pfosten (12) zwischen Bodenplatte und Geschossdecke gebildet ist, wobei
die Fußenden der Pfosten vorstehende erste Zapfen (15) aufweisen, die in erste Zapfenlöcher einer Fußschwelle (11) eingreifen, die randseitig auf der Bodenplatte angeordnet ist und bei der die Zapfenlöcher im Rasterabstand in der Fußschwelle (11) ausgebildet sind, und wobei
die Kopfenden der Pfosten zweite Zapfen (16) aufweisen, die in eine an der Geschossdecke angeordnete Kopfrähme (13) eingesetzt sind, die im Rasterabstand in der Kopfrähme (13) ausgebildete zweite Zapfenlöcher aufweist, wobei die Kopfrähme randseitig an der Geschossdecke angeordnet ist,
**dadurch gekennzeichnet,**
**dass** die Kopfenden der Pfosten (12) einen zum Gebäudeinneren gerichteten Absatz (23) aufweisen, auf den ein entlang der Kopfrähme laufender Randbalken (18, 27) zur Aufnahme von Deckenbalken (20) der Geschossdecke aufgesetzt ist, und dass zwischen dem Absatz (23, 28) der Pfosten (12, 25) und dem Randbalken (18, 27) eine winddichte Isolierfolie (22) eingebracht ist.

2. Gebäudesystem nach Anspruch 1, **dadurch gekennzeichnet, dass** die Deckenbalken (20) in Aufnahmeschuhe (19) eingesetzt sind, die an der Innenseite des Randbalkens (18) befestigt sind.

3. Gebäudesystem nach Anspruch 1, **dadurch gekennzeichnet, dass** zur Bildung eines zweiten Geschosses auf die Kopfrähme (13) eine Zwischenplatte (17) und darauf eine randseitige Fußrähme (24) aufgebracht sind, wobei die Fußrähme (24) des zweiten Geschosses dritte Zapfenlöcher aufweist, in die dritte Zapfen von Pfosten (25) des zweiten Geschosses eingreifen und
dass vierte Zapfen an den Kopfenden der Pfosten des zweiten Geschosses in vierte Zapfenlöcher einer Kopfrähme (26) des zweiten Geschosses eingreifen, wobei die Pfosten (25) des zweiten Geschosses nach innen gerichtete Absätze (28) aufweisen, auf die ein Randbalken (27) des zweiten Geschosses zur Aufnahme von Deckenbalken (29) des zweiten Geschosses aufgesetzt ist.

4. Gebäudesystem nach Anspruch 1 oder Anspruch 3, **dadurch gekennzeichnet, dass** der Querschnitt der Zapfen und Zapfenlöcher rund, oval, rechteckig oder quadratisch ausbildet ist.

5. Gebäudesystem nach Anspruch 1 oder Anspruch 3, **dadurch gekennzeichnet, dass** die Deckenbalken (20, 29) mit OSB-Platten belegt sind.

6. Gebäudesystem nach Anspruch 3, **dadurch gekennzeichnet, dass** die Zwischenplatte (17) als OSB-Platte ausgebildet ist.

7. Gebäudesystem nach Anspruch 1 oder Anspruch 3, **dadurch gekennzeichnet, dass** die Pfosten (12, 25) aus Leimholz gebildet sind.

8. Gebäudesystem nach Anspruch 1, **dadurch gekennzeichnet, dass** die Pfosten (12, 25) außen- und innenseitig mit Abdeckplatten belegt sind, wobei im Raum zwischen den Abdeckplatten (31) und den Pfosten Isoliermaterial eingebracht ist.

## Claims

1. A building system, in particular a residential building or work building, comprising a ceiling and outer walls which are constructed on a base (9), the support structure of which is made of posts (12) between the base and the ceiling, said posts being arranged substantially with a grid spacing, wherein
the foot ends of the posts comprise protruding first pins (15) which engage into first pin holes of a foot sill (11) which is arranged on the base at the edges, and in which the pin holes are formed in the foot sill (11) with the grid spacing, and wherein the head ends of the posts have second pins (16) which are inserted into a top beam (13) which is arranged on the ceiling, which has second pin holes formed in the top beam (13) with the grid spacing, wherein
the top beam is arranged on the ceiling at the edges,
**characterised in that**
the head ends of the posts (12) have a ledge (23) which is oriented towards the building interior, on which an edge beam (18, 27) is placed for receiving ceiling beams (20) of the ceiling, and **in that** a windproof insulating film (22) is introduced between the ledge (23, 28) of the posts (12, 25) and the edge beam (18, 27).

2. The building system according to claim 1, **characterised in that** the ceiling beams (20) are inserted into receiving lugs (19) which are fastened to the inside of the edge beam.

3. The building system according to claim 1, **characterised in that** in order to form a second storey, an intermediate plate (17), and an edge foot beam (24) thereon, are arranged on the top beam (13), wherein the foot beam (24) of the second storey comprises third pin holes, in which third pins of posts (25) of the second storey engage and
**in that** fourth pins on the head ends of the posts of the second storey engage in fourth pin holes of a top beam (26) of the second storey, wherein the posts (25) of the second storey have ledges (28) which are orientated towards the building interior, on which an edge beam (27) of the second storey is placed for receiving ceiling beams (29) of the second storey.

4. The building system according to claim 1 or claim 3, **characterised in that** the cross-section of the pins and pin holes is round, oval, rectangular or square.

5. The building system according to claim 1 or claim 3, **characterised in that** the ceiling beams (20, 29) are overlaid with OSB boards.

6. The building system according to claim 3, **characterised in that** the intermediate plate (17) is formed as an OSB board.

7. The building system according to claim 1 or claim 3, **characterised in that** the posts (12, 25) are formed from glued laminated timber.

8. The building system according to claim 1, **characterised in that** the posts (12, 25) are overlaid on the outside and inside with cover plates, wherein insulating material is introduced into the space between the cover plates (31) and the posts.

## Revendications

1. Système de bâtiment, en particulier de bâtiment résidentiel ou de travail, comprenant un plafond d'étage et des murs extérieurs construits sur une dalle de sol (9) dont la construction de soutien est formée essentiellement à partir de montants (12) disposés entre la dalle de sol et le plafond d'étage avec un espacement de grille, dans lequel
les extrémités de pied des montants comportent de premiers tenons saillants (15) qui s'engagent dans de premiers trous pour tenon d'une sablière basse (11) qui est disposée côté bord sur la dalle de sol et en laquelle les trous pour tenon sont formés dans la sablière basse (11) avec un espacement de grille, et dans lequel les extrémités supérieures des montants comportent de deuxièmes tenons (16) qui sont insérés dans une sablière haute (13) disposée en le plafond d'étage qui comporte de deuxièmes trous pour tenon formés dans la sablière haute (13) avec un espacement de grille, la sablière haute étant disposée côté bord contre le plafond d'étage,
**caractérisé en ce que**
les extrémités supérieures des montants (12) comportent un palier (23) dirigé vers l'intérieur du bâtiment sur lequel une poutre de bord (18, 27) s'étendant le long de la sablière haute est posée pour recevoir des poutres de plafond (20) du plafond d'étage, et qu'entre le palier (23, 28) des montants (12, 25) et la poutre de bord (18, 27) est placé un film isolant étanche au vent (22).

2. Système de bâtiment selon la revendication 1, **caractérisé en ce que** les poutres de plafond (20) sont insérées dans des sabots de réception (19) qui sont fixés au côté intérieur de la poutre de bord (18).

3. Système de bâtiment selon la revendication 1, **caractérisé en ce que** pour former un deuxième étage, une dalle intermédiaire (17) et, sur celle-ci, une sablière basse côté bord (24) sont posées sur la sablière haute (13), la sablière basse (24) du deuxième étage comportant de troisièmes trous pour tenon dans lesquels s'engagent de troisièmes tenons de montants (25) du deuxième étage et
que de quatrièmes tenons aux extrémités supérieures des montants du deuxième étage s'engagent dans de quatrièmes trous pour tenon d'une sablière haute (26) du deuxième étage, les montants (25) du deuxième étage comportant des paliers (28) dirigés vers l'intérieur sur lesquels une poutre de bord (27) est posée pour recevoir des poutres de plafond (29) du deuxième étage.

4. Système de bâtiment selon la revendication 1 ou la revendication 3, **caractérisé en ce que** la section transversale des tenons et des trous pour tenon est ronde, ovale, rectangulaire ou carrée.

5. Système de bâtiment selon la revendication 1 ou la revendication 3, **caractérisé en ce que** les poutres de plafond (20, 29) sont garnies de dalles OSB.

6. Système de bâtiment selon la revendication 3, **caractérisé en ce que** la dalle intermédiaire (17) est conformée en une dalle OSB.

7. Système de bâtiment selon la revendication 1 ou la revendication 3, **caractérisé en ce que** les montants (12, 25) sont formés de bois lamellé collé.

8. Système de bâtiment selon la revendication 1, **caractérisé en ce que** les montants (12, 25) sont garnis, côté extérieur et côté intérieur, de plaques de recouvrement, du matériau isolant étant placé dans l'espace entre les dalles de recouvrement (31) et les montants.
